# EUROPÄISCHE PATENTSCHRIFT

(11) **EP 0 130 618 B1**
(45) Veröffentlichungstag und Bekanntmachung des Hinweises auf die Patenterteilung: **06.04.1988**
(21) Anmeldenummer: 84107762.1
(22) Anmeldetag: 04.07.1984
(51) Int. Cl.: B02C 18/14, B02C 18/18

(54) **Maschine zum Zerkleinern von Gartenabfällen**
Garden refuse shredder
Appareil pour le broyage de débris de jardin

(30) Priorität: 05.07.1983 DE 3324167
(43) Veröffentlichungstag der Anmeldung: 09.01.1985
(73) Patentinhaber: Pohlmann, Werner, D-4520 Melle 3 (DE)
(72) Erfinder: Pohlmann, Werner, D-4520 Melle 3 (DE)
(74) Vertreter: Hoefer, Theodor, Dipl.-Ing.

(56) Entgegenhaltungen:
- FR-A- 2 406 951

## Beschreibung

Die Erfindung betrifft eine Maschine zum Zerkleinern von Gartenabfällen wie Zweigen und Laub von Sträuchern o.dgl. mit einer vorzugsweise oberhalb eines Gehäuses von einem Trichter gebildeten Einfüllöffnung und einer vorzugsweise an der Unterseite des Gehäuses befindlichen Austrittsöffnung und einer dazwischen angeordneten motorisch angetriebenen, mit einer ellipsenförmigen Taumelscheibe ausgestatteten Schneideinrichtung, die an einer drehbar gelagerten Antriebswelle befestigt ist und auf deren Umfang Schneidkanten ausgebildet sind, die mit einer zylinderförmigen Innenwand des Gehäuses schneidend zusammenwirken.

Bei bekannten Maschinen zum Zerkleinern von Gartenabfällen wird das zu schneidende Gut von Messern zerkleinert, die an einer waagerecht geschlitzten Scheibe befestigt sind die auf einer senkrechten Rotorwelle eines Motors lagert. Diese Messer erzeugen bei dem Widerstand des Gutes während des Schneidens eine große Unwucht und damit einen hohen Geräuschpegel, der sich auf die Maschine überträgt und diese in Vibration versetzt, wodurch ihre Standfestigkeit nachteilig beeinträchtigt wird.

Weiterhin ist es aus FR-A-24 06 951 bekannt, eine motorisch angetriebene Schneideinrichtung mit ellipsenförmigen Taumelscheiben auszustatten, die an einer drehbar gelagerten Antriebswelle gelagert sind und mit einer zylinderförmigen Innenwand des Gehäuses schneidend zusammenwirken. Hierbei fällt das Schneidgut teilweise ungeschnitten aus dem Gehäuse wieder heraus, da die Taumelscheiben hier nur in ihrem Mittelbereich mehr zerschlagen und zerdrücken als schneiden.

Mit der Erfindung soll eine einfach aufgebaute Maschine geschaffen werden, die bei guter Schnittleistung nur einen geringen Kraft- und Leistungsbedarf für die Zerkleinerung von Gartenabfällen hat.

Diese Aufgabe wird erfindungsgemäß bei einer Gattung der vorgenannten Art dadurch gelöst, daß zu beiden Seiten der Taumelscheibe am Gehäuse im Abstand zur senkrechten Mittelebene (Mittellinie) teilzylinderförmige Metallbänder befestigt sind, die untenseitig offen ausgebildet sind und deren zueinandergerichtete Längskanten die Schneidkanten bilden.

Die umfangmäßig an der Taumelscheibe angeordneten Schneidkanten wandern ständig an der Innenwand des zylinderförmigen Gehäuses hin und her und zeigen durch das Zusammenwirken mit den seitlichen teilzylinderförmigen Metallbändern eine hervorragende Schnittleistung, ohne ein Verstopfen auftreten zu lassen. Die Maschine zeigt einen ruhigen Lauf ohne Vibrationen, da u.a. die Drehzahlen gegenüber bekannten Maschinen herabgemindert werden können.

Die zylinderförmigen Blechbänder verlaufen dabei radial auf der Innenfläche des U-förmigen Gehäuses und lassen untenseitig die Austrittsöffnung frei.

Es ist weiter bevorzugt, die Taumelscheibe unter einem spitzen Winkel von vorzugsweise 30° auf der Antriebswelle zu befestigen, wobei die gedachte senkrechte Mittellinie der Taumelscheibe zentral zwischen den beiden Blechbändern im Abstand derart angeordnet ist, daß die Schneidkanten der Taumelscheibe die randseitige Innenfläche der Blechbänder überdecken.

Bevorzugte Ausführungsformen der Erfindung sind in den Ansprüchen enthalten. Der Schutzumfang erstreckt sich nicht nur auf die beanspruchten Einzelmerkmale, sondern auch auf deren Kombination.

Ein Ausführungsbeispiel der Erfindung ist in der Zeichnung dargestellt und wird im folgenden näher beschrieben. Es zeigen:
Fig. 1 eine perspektivische Ansicht der Maschine;
Fig. 2 einen Längsschnitt durch die Maschine;
Fig. 3 einen Querschnitt durch die Maschine gemäß Linie 111-111 der Fig. 2;
Fig. 4 eine perspektivische Darstellung einer an einer Antriebswelle befestigten, gegenüber Fig. 2 abgewandtelten Taumelscheibe ;
Fig. 5 eine perspektivische Ansicht eines gegenüber Fig. 2 abgewandelten Blechbandes.

Eine Maschine zum Zerkleinern von Gartenabfällen besteht aus einem von vier Stützen 10 gehaltenen Gehäuse 11, an dessen Oberseite ein Trichter 12 angeordnet ist. Das Gehäuse 11 ist von einem zylinderförmigen Mantel 13, der im Querschnitt die Form eines umgekehrten U hat, und zwei deckungsgleichen Stirnwänden 14 gebildet, die mit dem Mantel 13 verschweißt sind. An der Unterseite des Gehäuses 11 ist dieses über eine Austrittsöffnung 15 nach außen geöffnet, während an der Oberseite des Mantels 13 über eine Öffnung 16 eine Verbindung des inneren Hohlraumes des Gehäuses 11 mit dem Trichter 12 und über dessen obere Einfüllöffnung 17 mit der Außenseite geschaffen ist.

Innerhalb des Gehäuses 11 liegt in Längsrichtung eine waagerechte Antriebswelle 18, die in Lagern 19 der beiden Stirnwände 14 gelagert ist. Ein außerhalb des Gehäuses 11 verlaufender Stumpf der Antriebswelle 18 ist mit einem Antriebsmotor verbunden.

Als Schneidwerkzeug der Maschine dient eine Taumelscheibe 21, 22, die als ellipsenförmige Scheibe innerhalb des Gehäuses 11 zwischen dem Trichter 12 und der Austrittsöffnung 15 an der Antriebswelle 18 befestigt, beispielsweise angeschweißt ist. Gemäß Fig. 2 der Zeichnung steht die Ebene der Taumelscheibe 21 zu der Achse der Antriebswelle 18 in einem spitzen Winkel, so daß über den Trichter 12 eingefülltes Material bei der Drehung der Antriebswelle 18 von der Taumelscheibe 21 mit einer Bewegung versehen wird, die eine waagerechte, in Richtung der Achse der Antriebswelle 18 verlaufende Komponente aufweist. Das Material wird also zu den als Schneidkanten 23 ausgebildeten äußeren Kanten der ellipsenförmigen Taumelscheibe 21 befördert, wo es an der inneren zylinderförmigen Oberfläche des Gehäuses 11 anliegend zerschnitten wird.

Gemäß Fig. 4 der Zeichnung sind nicht die äußeren Kanten der Taumelscheibe 22 als Schneidkanten ausgebildet, sondern diese Scheibe weist auf ihren Flächen und an ihrem Umfang Nuten 24 und 25 auf, in welchen auswechselbare Schneidmesser 26 eingesetzt und mit Hilfe von Schrauben 27 befestigt sind. Die Schneidmesser 26 haben Schneidkanten 28, die im Bereich der äußeren Kanten der Taumelscheibe liegen, so daß auch diese Taumelscheibe 22 bei Drehung der Antriebswelle 18 ihre Aufgabe des Zerschneidens ausführt.

Die Schneidmesser 26 können zum Schleifen leicht ausgewechselt werden.

Innerhalb des Gehäuses 11 sind an der inneren Oberfläche des Mantels 13 zu beiden Seiten der Taumelscheibe 21 bzw. 22 auswechselbare Blechbänder 29 bzw. 30 angeordnet, die die Schneidkanten 23 bzw. 28 der Taumelscheibe 21 bzw. 22 umgeben. Diese Blechbänder aus gehärtetem Stahl wirken mit ihren der Taumelscheibe zugewandten Kanten ebenfalls als Schneiden, wobei die Blechbänder 29 gemäß Fig. 2 der Zeichnung hier mit besonderen Schneidspitzen 31 versehen sind. In ihrem unteren Bereich sind die Blechbänder 29 und 30 an Keilen 32 befestigt, die an der inneren Oberfläche des Mantels 13 befestigt, beispielsweise angeschweißt sind. Die Blechbänder 29 und 30 weisen hierzu Befestigungsbohrungen 33 auf, durch die in die Keile 32 eingeschraubte Schrauben 34 hindurchgeführt sind. Die Fläche der ellipsenförmigen Taumelscheibe 21, 22 entspricht der Fläche des Zylinderschnitts eines Kreiszylinders mit dem Radius des Mantels 13 längs der Taumelscheibenebene, so daß die Außenkanten der Taumelscheibe 21,22 immer an der inneren Oberfläche des zylinderförmigen Mantels 13 in seinem gekrümmten Bereich anliegen und dort ihre Schneidbewegungen ausführen können.

Das Gehäuse 11 bildet im oberen Bereich im Querschnitt einen Halbkreis, in dem die Eintrittsöffnung 16 angeordnet ist und deren seitliche Wandungen nach unten senkrecht verlaufen. An der Innenwandung des halbkreisförmigen Gehäuses 11 liegen die Blechbänder 29, 30 an, die zylinderförmig geformt und untenseitig geöffnet sind. Dieser offene Teil ist dabei ein Teil der Austrittsöffnung 15. Zwischen den auslaufenden Enden der zylinderförmigen Blechbändern 29, 30 und den senkrecht verlaufenden Gehäusewandungen befinden sich zur Unterstützung der Blechbänder 29, 30 die Keile 32, mit deren Hilfe die Blechbänder 29, 30 festgelegt sind.

Die auf der Antriebswelle 18 im spitzen Winkel befestigte Taumelscheibe 21 ist vorzugsweise gegenüber der gedachten senkrechten Mittellinie unter einem Winkel von nahezu 30° geneigt befestigt. Die Schneidkanten 23 der elliptischen Taumelscheibe 21 greifen dabei über den Randbereich der Innenflächen beider Blechbänder 29 im Wechsel (oberhalb und unterhalb) und schneiden das Gut jeweils im Stoßkantenbereich der Blechbänder-Kanten 30a und der Schneidkanten 23 der Taumelscheibe 21. Der Schnitt des faser- oder blattförmigen Gutes erfolgt durch die flächenmäßig wechselnde Taumelscheibe 21 bzw. deren Kanten gegenüber den seitlich dazu angeordneten Blechbändern 29, 30 rechtwinklig zur Faser des zu schneidenden Gutes, das einen relativ kurzen Schnitt erhält. Der Schnitt erfolgt da allmählich bis zur entgültigen Trennung, wenn die beiden Schneidkanten der Blechbänder 30a und der Taumelscheiben-Schneidkante 23 voreinander stoßen. Dieses hat den Vorteil, daß die Machine einen geringeren Kraftaufwand bedarf sowie den Geräuschpegel auf ein Mindestmaß herabsetzt. Außerdem vibriert durch den ruhigeren Schnitt die Maschine auch bei höheren Drehzahlen kaum.

Die umlaufende Mantelfläche der elliptischen Taumelscheibe 21 ist entsprechend der Schräglage zylindrisch ausgebildet, wobei die Mantelfläche ihres kleineren Durchmessers rechtwinklig zu ihrer Ebene verläuft, während die Mantelfläche an ihrem größeren Durchmesser der jeweiligen Schräglage angepaßt ist. Die Mantelfläche ist somit jeweils von dem kleineren zum größeren Durchmesser verwunden.

Anstelle eines auswechselbaren gesonderten Blechbandes kann auch die zylinderförmige Innenfläche des Gehäuses beidseits der Trichter als Gegenfläche für die Schneidkanten der Taumelscheibe dienen.

Es liegt im Rahmen der Erfindung, die Welle der Taumelscheibe senkrecht im Gehäuse zu lagern und eine seitliche Zuführung des zu schneidenden Gutes vorzusehen.

## Patentansprüche

1. Maschine zum Zerkleinern von Gartenabfällen wie Zweigen und Laub von Sträuchern o.dgl. mit einer vorzugsweise an der Oberseite des Gehäuses (11) von einem Trichter (12) gebildeten Einfüllöffnung (17) und einer vorzugsweise an der Unterseite des Gehäuses (11) befindlichen Austrittsöffnung (15) und einer dazwischen angeordneten motorisch angetriebenen, als ellipsenförmige Taumelscheibe (21, 22) ausgebildeten Schneideinrichtung, die an einer drehbar gelagerten Antriebswelle (18) befestigt ist und auf deren Umfang Schneidkanten (23) ausgebildet sind, die mit einer zylinderförmigen Innenwand des Gehäuses (11) schneidend zusammenwirken,
dadurch gekennzeichnet, daß zu beiden Seiten der Taumelscheibe (21, 22) am Gehäuse (11) im Abstand zur senkrechten Mittelebene (Mittellinie) teilzylinderförmige Metallbänder (29, 30) befestigt sind, die untenseitig offen ausgebildet sind und deren zueinandergerichtete Längskanten die Schneidkanten (30a) bilden.

2. Maschine nach Anspruch 1, dadurch gekennzeichnet, daß die Metallbänder (29, 30) auswechselbar befestigt sind.

3. Maschine nach Anspruch 1 oder 2, dadurch gekennzeichnet, daß die Metallbänder (29, 30) aus gehärtetem Stahl gebildet sind.

4. Maschine nach den Ansprüchen 1 bis 3, dadurch gekennzeichnet, daß die auf der Antriebswelle (18) befestigte Taumelscheibe (21) in einem spitzen Winkel von vorzugsweise 30° zur senkrechten Mittellinie angeordnet ist, deren Mantelfläche zylindrisch ausgebildet ist.

5. Maschine nach den Ansprüchen 1 bis 4, dadurch gekennzeichnet, daß die Mantelfläche der Taumelscheibe (21) im Bereich ihres kleineren Durchmessers rechtwinklig zu ihrer Ebene verläuft und in ihrem größeren Durchmesser der Schräglage der Taumelscheibe (21) angepaßt ist und insich verwunden verläuft.

6. Maschine nach den Ansprüchen 1 bis 5, dadurch gekennzeichnet, daß die den Schneidkanten (23) der Taumelscheibe (21) zugewandten Kanten der Blechbänder (29) mit sägeartigen Schneidspitzen (31) versehen sind.

7. Maschine nach den Ansprüchen 1 bis 6, dadurch gekennzeichnet, daß die Außenkanten der ellipsenförmigen Taumelscheibe (21) als Schneidkanten (23) ausgebildet sind.

8. Maschine nach den Ansprüchen 1 bis 7, dadurch gekennzeichnet, daß an der Taumelscheibe (22) in Nuten (24, 25) eingelegte und darin befestigte Schneidmesser (26) angeordnet sind, die mit ihren Schneidkanten (28) im Bereich der Außenkanten der Taumelscheibe (22) vorstehen.

9. Maschine nach den Ansprüchen 1 bis 8, dadurch gekennzeichnet, daß zwischen den auslaufenden Enden der Blechbänder (29, 30) und den Gehäusewandungen die Blechbänder (29, 30) festlegende Keile (32) angeordnet sind.

## Claims

1. Machine for the shredding of garden refuse such as twigs and foliage of shrubs or the like, with a filler openig (17), formed by a hopper (12) preferably at the upper end of the housing (11), and a discharge opening (15), preferably located at the lower end of the housing (11), and a motor- driven means, arranged between them and formed as an ellipse-shaped rocking disc (21, 22), which is secured on a rotatively supported drive shaft (18) and on the circumference of which cutting edges (23) are formed, which ccoperate cuttingly with a cylindrical inner wall of the housing (11)
characterised in that to both sides of the rockig disc (21, 22) part- cylindrical metal bands (29, 30) are secured on the housing (11) spaced from the vertical midplane (centre line), which metal bands are formed open in a downward direction and of which the opposing longitudinal edges form the cutting edges (30a).

2. Machine according to claim 1, characterised in that the metal bands (29, 30) are replaceably secured.

3. Machine according to claim 1 or 2, characterised in that the metal bands (29, 30) are formed from hardened steel.

4. Machine according to claims 1 to 3, characterised in that the rocking disc (21) secured on the drive shaft (18) is arranged at an acute angle of preferably 30° to the vertical centre line, whose outer surface is formed cylindrically.

5. Machine according to claims 1 to 4, characterised in that the outer surface of the rocking disc (21) runs perpendicular to its plane in the area of its smaller diameter and in its greater diameter conforms to the inclined face of the rocking disc (21) and runs twisted into it.

6. Machine according to claims 1 to 5, characterised in that the edges of the metal band (29) facing the cutting edges (23) of the rocking disc (21) are provided with saw-type cutting points (31).

7. Machine according to claims 1 to 6, characterised in that the outer edges of the ellipse-shaped rocking disc (21) are formed as cutting edges (23).

8. Machine according to claims 1 to 7, characterised in that cutting knives (26) are arranged on the rocking disc (22), set in grooves (24, 25) and secured therein, which knives project with their cutting edges (28) in the area of the outer edges of the rocking disc (22).

9. Machine according to claims 1 to 8, characterised in that wedges (32) securing the metal bands (29, 30) are arranged between the outer ends of the metal bands (29,30) and the walls of the housing.

## Revendications

1. Machine pour broyer les détritus de jardin, comme les branches et les feuilles des arbustes ou analogues, comprenant un orifice de remplissage (17) formé de préférence par une trémie à la partie supérieure du carter (11), un orifice de sortie (15) qui se trouve de préférence à la partie inférieure du carter (11), et un dispositif de coupe monté entre ces deux orifices, entraîné par un moteur et réalisé sous la forme d'un disque elliptique oscillant (21, 22) qui est fixé à un arbre d'entraînement (18) monté mobile en rotation et à la périphérie duquel sont formées des arêtes tranchantes (23) coopérant en cisaillement avec une paroi inférieure cylindrique du carter, caractérisée par le fait que des bandes métalliques (29, 30) présentant la forme d'une portion de cylindre sont fixées sur le carter (11) des deux cotés du disque oscillant (21, 22) à distance du plan médian vertical (ligne médiane), bandes qui sont ouvertes à leur partie inférieure et dont les borde longitudinaux dirigés l'un vers l'autre constituent les arêtes tranchantes (30a).

2. Machine selon la revendication 1, caractérisée par le fait que les bandes métalliques (20, 30) sont fixées de manière amovible.

3. Machine selon la revendication 1 ou 2, caractérisée par le fait que les bandes métalliques (29, 30) sont réalisées en acier trempé.

4. Machine selon les revendications 1 à 3, caractérisée par le fait que le disque oscillant (21) fixé sur l'arbre d'entraînement (18) est monté avec un angle aigu, de préférence égal à 30°, par rapport à la ligne médiane verticale dont la surface-enveloppe est cylindrique.

5. Machine selon les revendications 1 à 4, caractérisée par le fait que la surface-enveloppe du disque oscillant (21) s'étend perpendiculairement à son plan dans la zone de son diamètre le plus faible, qu'elle est adaptée par son plus fort diamètre à la position oblique du disque oscillant (21) et qu'elle s'étend avec une torsion sur elle-même.

6. Machine selon les revendications 1 à 5, caractérisée par le fait que les bords des bandes de tôle (29) qui sont tournés vers les arêtes tranchantes (23) du disque oscillant (21) sont munis de pointes coupantes (31) en forme de dents de scie.

7. Machine selon les revendications 1 à 6, caractérisée par le fait que les bords extérieurs du disque oscillant elliptique (21) sont réalisés sous la forme d'arêtes tranchantes.

8. Machine selon les revendications 1 à 7, caractérisée par le fait que des couteaux (26) sont montés sur le disque oscillant (22) en étant insérés dans des rainures (24, 25) et fixés dans ces dernières, ces couteaux faisant saillie par leurs arêtes tranchantes dans la région des bords extérieurs du disque oscillant (22).

9. Machine selon les revendications 1 à 8, caractérisée par le fait que des cales (32) destinée à fixer les bandes de tôle (20, 30) sont montées entre les extrémités de sortie de ces dernières et les parois du carter.
